# EUROPÄISCHE PATENTSCHRIFT

(11) **EP 0 730 908 B1**
(45) Veröffentlichungstag und Bekanntmachung des Hinweises auf die Patenterteilung: **11.07.2001**
(21) Anmeldenummer: 96103735.5
(22) Anmeldetag: 09.03.1996
(51) Int. Cl.: B02C 18/14, B02C 18/18, B02C 18/24

(54) **Zerkleinerungsvorrichtung**
Shredder
Déchiqueteur

(30) Priorität: 10.03.1995 DE 19508603
(43) Veröffentlichungstag der Anmeldung: 11.09.1996
(73) Patentinhaber: Südrohrbau International GmbH, 04439 Leipzig OT Engelsdorf (DE)
(72) Erfinder: Deschamps, Maurice, Brantford, Ontario N3T 5L7 (CA); Hanus, Dietmar E., D-63755 Alzenau (DE)
(74) Vertreter: Stoffregen, Hans-Herbert, Dr. Dipl.-Phys.

(56) Entgegenhaltungen:
- EP-A- 0 069 721
- EP-A- 0 174 148
- CH-A- 597 913
- FR-A- 732 900
- GB-A- 163 976
- GB-A- 273 499
- GB-A- 1 486 417
- US-A- 3 727 850

## Beschreibung

Die Erfindung bezieht sich auf einen Shredder mit zumindest einem ersten und einem zweiten Paar von Wellen mit von diesen abragenden Zerkleinerungselementen, wobei jedes Paar der Wellen in einer vorzugsweise horizontal verlaufenden Ebene angeordnet ist, die parallel zur jeweiliges weiteres Paar der Wellen aufnehmenden Ebene verläuft, und wobei zumindest die Wellen eines Paares gegensinnig laufen und zumindest die Wellen eines weiteren und/oder des Paares voneinander abweichende Umdrehungsgeschwindigkeiten aufweisen. Insbesondere bezieht sich die Erfindung auf einen Shredder mit zumindest drei Paaren von Wellen mit von diesen abragenden Zerreißelementen, wobei jedes Paar in einer von vorzugsweise horizontal und parallel zueinander verlaufenden Ebenen angeordnet ist, und wobei zumindest die Wellen eines Paares gegensinnig laufen und zumindest die Wellen eines weiteren und/oder des Paares voneinander abweichende Umdrehungsgeschwindigkeiten aufweisen.

Aus der DE 34 10 053 A1 ist eine Zerkleinerungsmaschine für Müll bekannt, die zwei Paar von Brechwalzen umfaßt, wobei die Wellen eines jeden Paares gegensinnig laufen. Die Brechwalzen eines jeden Paares weichen in der Geometrie voneinander ab. Bei einer Recyclinganlage zur Granulaterzeugung sind nach der DE 37 23 038 in drei Ebenen insgesamt vier Paare von Messerwerken mit voneinander abweichender Geometrie angeordnet.

Bei einer weiteren Zerkleinerungsmaschine nach der DE 27 02 177 A1 sind in einem Gehäuse in parallel zueinander verlaufenden Ebenen jeweils ein Paar von Walzen angeordnet, die gegensinnig und mit unterschiedlichen Drehgeschwindigkeiten laufen. Dabei weist jede Walze Reißzähne mit rückwärtsgerichteter Haltmetallbestückung auf.

Der vorliegenden Erfindung liegt das Problem zugrunde, einen Shredder der eingangs genannten Art so weiterzubilden, daß dieser betriebssicher und für einen großen Bereich von Materialien wirksam und relativ einfach in der Konstruktion ist.

Das Problem wird erfindungsgemäß dadurch gelöst, daß die von der Welle ausgehenden Zerkleinerungselemente flachquaderförmige Stäbe sind, wobei jeweils zwei diametral zu der Welle verlaufende Zerkleinerungselemente Abschnitte eines der von der Welle durchsetzten flachquaderförmigen Stabs sind. Insbesondere ist vorgesehen, daß die von der Welle ausgehenden Zerkleinerungselemente in Längsrichtung der Welle betrachtet fluchtend zueinander verlaufen und eine einzige Linie oder ein vorzugsweise rechtwinkliges Kreuz bilden. Nach einer hervorzuhebenden Ausgestaltung sieht die Erfindung des weiteren vor, daß drei Paare von Wellen übereinander angeordnet sind, wobei zumindest die Wellen eines Paares gleichsinnig mit voneinander abweichender Umdrehungsgeschwindigkeit laufen, wobei vorzugsweise beide benachbarten Paare von Wellen gegensinnig laufen.

Durch die erfindungsgemäße Lehre wird das Material, das zerkleinert werden soll, sukzessiv durch Paare von teils gegensinnig, teils gleichsinnig laufenden und teilweise ineinander greifenden Zerkleinerungselementen in Form von Stabelementen durch den Shredder hindurchgezogen. Dabei weisen die Zerkleinerungselemente Schneiden im eigentlichen Sinne nicht auf, um das Material zu zerkleinern. Vielmehr erfolgt ein Auseinanderscheren, wobei beim Hindurchziehen durch den Shredder das Material sukzessiv zu kleineren Teilen geshreddert wird. Dabei wird das Material insbesondere durch die vorzugsweise in der zweiten Zerkleinerungsstufe gleichsinnig, jedoch mit unterschiedlichen Drehgeschwindigkeiten laufenden Wellen stark mechanisch belastet, wodurch ein Zerkleinern auch schwer zerreißbarer Materialien ermöglicht wird.

Eine hohe Effizienz hat sich dann gezeigt, wenn der Shredder drei Wellenpaare umfaßt, so daß das Material drei Zerkleinerungsstufen durchläuft. Selbstverständlich kann die Anzahl der Paare aber auch größer oder kleiner sein. Losgelöst hiervon sollten jedoch die Wellen eines jeden Paares voneinander abweichende Umdrehungsgeschwindigkeiten aufweisen.

Dadurch, daß die Zerkleinerungselemente eine Stab- also Quaderform aufweisen, können die Stäbe aus Stahlblechen zum Beispiel durch Brennschneiden hergestellt werden, wobei - abweichend vom vorbekannten Stand der Technik - eine zusätzliche Schneidkante nicht ausgebildet werden muß; denn die Zerkleinerungselemente weisen aufgrund der Quaderform plane Längsseiten auf, die senkrecht zur Umdrehungsrichtung verlaufen.

Um ein sicheres Befestigen der als Flachquaderelemente zu bezeichnenden Stabelemente zu ermöglichen, ist vorgesehen, daß die vorzugsweise auf eine Sechskantwelle aufschiebbaren Stabelemente jeweils einen von zur Drehrichtung abgewandter Längsseite ausgehenden Schlitz aufweisen, der sich bis zur Bohrung hin, die von der Welle durchsetzt wird, erstreckt. Über Spann- wie Schraubelemente, die innerhalb des Stabelementes verlaufen, kann sodann die Schlitzbreite verringert werden, wodurch das gewünschte Festklemmen auf der Welle erfolgt.

Drei Paare von Wellen, d.h. sechs Wellen insgesamt können von zwei Motoren angetrieben werden, die vorzugsweise auf der gegenüberliegenden Seite des Gehäuses angeordnet sind, wobei ein Motor vier Wellen und der andere zwei Wellen mittels Riemen oder gleichwirkende Elemente antreibt, die derart verlaufen, daß die gewünschte Drehrichtung und Drehgeschwindigkeit erzielbar ist. Dabei sollten die Wellen eines jeden Paares voneinander abweichende Umdrehungsgeschwindigkeiten aufweisen.

Insbesondere zeichnet sich ein Shredder mit zumindest drei Paaren von Wellen mit von diesen abragenden Zerreißelementen, wobei jedes Paar in einer von vorzugsweise horizontal und parallel zueinander verlaufenden Ebenen angeordnet ist, und wobei zumindest die Wellen eines Paares gegensinnig laufen und zumindest die Wellen eines weiteren und/oder des Paares voneinander abweichende Umdrehungsgeschwindigkeiten aufweisen, dadurch aus, daß die von der Welle ausgehenden Zerkleinerungselemente im Schnitt eine Rechteckform aufweisende Stabelemente sind, daß jeweils zwei diametral zu der Welle verlaufende Zerkleinerungselemente Abschnitte eines der von der Welle durchsetzten Stabelemente sind, daß die Welle eines zwischen einem oberen und einem unteren Wellenpaar angeordneten Paares in gleichsinnig, jedoch voneinander abweichende Umdrehungsgeschwindigkeiten und die benachbarten Paare von Wellen gegensinnig antreibbar sind.

Nach einer Weiterbildung der Erfindung ist vorgesehen, daß jeweils ein Paar von Wellen von einem Rahmen aufgenommen ist, der mit dem Gehäuse oder entsprechenden Rahmen des Shredders lösbar verbunden ist. Hierdurch ergibt sich ein modularer Aufbau. Insbesondere ist jedoch vorgesehen, daß das Gehäuse aus modular zusammengesetzten Abschnitten besteht, in deren Trennflächen die Wellen jeweils eines Paares gelagert sind. Hierdurch ergibt sich der Vorteil, daß nach Entfernen eines Gehäuseabschnittes die Wellen frei zugänglich sind, um zum Beispiel unmittelbar vor Ort ausgetauscht bzw. gewartet zu werden.

Weitere Einzelheiten, Vorteile und Merkmale der Erfindung ergeben sich nicht nur aus den Ansprüchen, den diesen zu entnehmenden Merkmalen -für sich und/oder in Kombination-, sondern auch aus der nachfolgenden Beschreibung eines der Zeichnung zu entnehmenden Ausführungsbeispiels.

Um die Erfindung besser zu verstehen, werden nachstehend bevorzugte Ausführungsformen im Detail rein beispielhaft unter Bezugnahme auf die beigefügte Zeichnung beschrieben.

Es zeigen:
- Fig. 1: eine perspektivische Darstellung eines Shredders, wobei eine Wand des Gehäuses weggelassen ist,
- Fig. 2: eine Draufsicht des Shredders,
- Fig. 3: eine Vorderansicht des Shredders,
- Fig. 4: eine Seitenansicht des Shredders im Schnitt zur Verdeutlichung der ineinandergreifenden Messer,
- Fig. 5: eine erste Seitenansicht des Shredders,
- Fig. 6: eine zweite Seitenansicht des Shredders,
- Fig. 7: eine dritte Ausführungsform des Gehäuses des Shredders,
- Fig. 8: eine Seitendarstellung einer bevorzugten Ausführungsform eines Shredders,
- Fig. 9: eine Schnittdarstellung entlang der Linie A-A in Fig. 8,
- Fig. 10: eine Schnittdarstellung entlang der Linie B-B in Fig. 8,
- Fig. 11: der Shredder nach Fig. 8 in zu dieser gegenüberliegender Seitendarstellung,
- Fig. 12: eine Detaildarstellung einer Welle mit Zerkleinerungselementen und
- Fig. 13 und 14: Seitendarstellungen von Zerkleinerungselementen.

In Fig. 1 ist eine perspektivische Darstellung des Shredders dargestellt, von dem eine Wandung 2 des Gehäuses 4 weggelassen ist. Innerhalb des Gehäuses 4 befinden sich drei Paare von Wellen 6, die aus Gründen größerer Klarheit als vordere obere Welle 7, vordere mittlere Welle 8, vordere bodenseitige Welle 9, hintere obere Welle 10, hintere mittlere Welle 11 und hintere bodenseitige Welle 12 bezeichnet sind. Unter Bezugnahme auf die Fig. 2, 5 und 6 wird unter "vordere" als von Motoren 14, 15 entfernt verstanden, d.h. daß die Motoren 14 und 15 rückseitig am Shredder angeordnet sind.

Die oberen vier Wellen weisen einen Durchmesser von 3 inch (ca. 7,6 cm), die unteren zwei Wellen einen Durchmesser von 2,5 inch (ca. 6,4 cm) auf. Sobald das Material die Schneiden der beiden bodenseitigen Wellen erreicht, ist dieses bereits wesentlich in die Stückgrößen zerkleinert, so daß ein kleinerer Wellendurchmesser möglich ist. Die Schneiden oder Messer der zwei bodenseitigen Wellen müssen nicht so viel Arbeit wie die oberen Wellen verrichten und brauchen daher nicht ganz so fest zu sein.

An jedem Schaft sind viele Schneidmesser oder -blätter angeschweißt. Die Messer bestehen aus irgendeinem geeigneten gehärteten Metall. Bevorzugterweise handelt es sich hierbei z.B. um QT100-Stahl. Die Messer sind mit ihren langen rechtwinkligen Formen durch Brennschneiden hergestellt und vorgebohrt, um an die Wellendurchmesser angepaßt zu sein, und werden dann mit denselben verschweißt. Wie insbesondere den Fig. 1 und 4 zu entnehmen ist, greifen die Schneiden ineinander ein. Jedoch greifen diese nicht immer in der in Fig. 4 gezeigten relativen Position ineinander ein, da unterschiedliche Drehgeschwindigkeiten herrschen, wie nachstehend erläutert wird.

Wie der Fig. 2 entnommen werden kann, sind zwei Motoren 14 und 15 vorhanden, die an beiden Seiten des Shredders angeordnet sind. Der Motor 14 treibt vier der Wellen mittels drei Gurten 18 an, die um Scheiben 20 um die Motorantriebswelle und den vier Shredderwellen geführt sind. Der Motor 15 treibt ähnlich die zwei weiteren Wellen über drei Gurte 18 an. Wie aus Fig. 5 erkennbar ist, werden die Gurte oder Riemen des Motors 14 zuerst unter den Scheiben der vorderen bodenseitigen Welle 9, dann rückwärts und unter den Scheiben an der hinteren mittleren Welle 11, dann abwärts und vorwärts unter den Scheiben an der vorderen mittleren Welle 8 und dann nach oben über Scheiben an der vorderen oberen Welle 7 und zurück zum Motor geführt.

Wie aus Fig. 6 erkennbar wird, werden die Riemen vom Motor 15 zunächst unter die Scheiben der hinteren bodenseitigen Welle 12, dann aufwärts und über Scheiben an der hinteren oberen Welle 10 und zurück zum Motor geführt.

Somit gilt für jedes Paar von Wellen, daß die Schneiden gegeneinander und abwärts gedreht werden, um das Material durch den Shredder zu ziehen.

Beide Motoren haben Riemenscheiben mit 6 1/4 inch (ca. 15,9 cm) Durchmesser. Die Riemenscheibe an der vorderen oberen Welle 7, der hinteren mittleren Welle 11 und der vorderen bodenseitigen Welle 9 weisen einen Durchmesser von 9 1/4 inch (ca. 23,9 cm) auf. Die Riemenscheiben der hinteren oberen Welle 10, der vorderen mittleren Welle 8 und der hinteren bodenseitigen Welle 12 haben einen Durchmesser von 8 1/4 inch (ca. 21,3 cm). Jeder Motor wird mit nahezu gleicher Geschwindigkeit betrieben, z.B. 1.750 Umdrehungen pro Minute.

Somit sind in jedem Paar von Wellen (obere, mittlere und untere) eine Welle mit einer 8 1/4 inch (ca. 21,3 cm) Riemenscheibe und eine andere mit einer 9 1/4 inch (ca. 23,9 cm) Riemenscheibe vorhanden. Die Schneidmesser eines jeden Paares können sich daher mit unterschiedlichen Geschwindigkeiten drehen, so daß sie nicht zu jeder Zeit in derselben Position relativ zueinander eingreifen. Hierin ist ein Faktor zu sehen, der zu der extremen effektiven Funktion des Shredders führt.

Da der Motor 15 nur zwei Wellen und der Motor 14 vier Wellen antreibt, kann ersterer schwächer ausgelegt sein. So kann z.B. der Motor 14 50 PS und der Motor 15 40 PS haben. Bevorzugterweise werden Elektromotoren benutzt, doch ist es offensichtlich, daß die Erfindung nicht auf irgendeinen bestimmten Motortyp beschränkt ist.

Eine weitere bevorzugte Ausführungsform des Shredders ist der Fig. 7 zu entnehmen, bei dem das Gehäuse aus drei Rahmen 19, 20, 21 besteht, die übereinander angeordnet sind. Die drei Rahmen enthalten die Wellenpaare 7, 10 und 8, 11 und 9, 12 und sind übereinander angeordnet. Die Rahmen mit ihren Wellenpaaren bilden jeweils ein Modul mit den Lagern und Riemenscheiben. Hierdurch kann die Abschaltzeit bedingt durch das Installieren eines neuen Moduls verkürzt werden im Vergleich zu der Zeit, die benötigt wird, um das Modul selbst zu reparieren. Nachdem ein neues Modul montiert ist, kann der Shredder unmittelbar wieder in Betrieb genommen werden. Das entfernte Modul kann repariert und gewartet werden, ohne daß der Betrieb beeinflußt wird.

Wie die Fig. 7 des weiteren zeigt, sollte das Gehäuse derart modular aufgebaut sein, daß die Trennlinien zwischen den einzelnen Gehäuseteilen die Wellenpaare (7), (10) und (8), (11) und (9), (12) schneiden. Dies ist in Fig. 7 durch gestrichelte und mit Bezugszeichen (22), (23), (24) versehene Linien angedeutet. In diesem Fall besteht das Gehäuse bei drei übereinander angeordneten Paaren von Wellen aus nicht näher bezeichneten vier rahmenförmigen Abschnitten.

Ein entsprechender modularer Aufbau hat den Vorteil, daß beim Entfernen eines Gehäuseabschnitts unmittelbar ein Wellenpaar freigelegt wird, um gegebenenfalls ohne weitere aufwendige Arbeiten eine Wartung bzw. ein Austausch z. B. einer beschädigten Welle vornehmen zu können.

In den Fig. 8 - 14 ist eine besonders hervorzuhebende Ausführungsform eines Shredders 25 dargestellt, der - wie die Ausführungsform der Fig. 1 - 6 zeigen - drei Paare von Wellen 26, 27, 28, 29 und 30, 31 umfaßt, die in Wandungen 32, 33 eines Gehäuses des Shredders 24 gelagert sind.

Wie die Seitendarstellungen der Fig. 8 und 11 verdeutlichen, können die Wellen 27, 28, 29 und 30 von einem nicht dargestellten ersten Motor bzw. von diesen ausgehenden Riemen und die Wellen 26 und 30 von einem zweiten Motor angetrieben werden. Jede Welle weist an einer Stirnseite eine Riemenscheibe 34, 35, 36, 37, 38, 39 auf, die zum Teil unterschiedliche Durchmesser aufweisen. Hierdurch wird die erfindungsgemäße Lehre realisiert, daß die Umdrehungsgeschwindigkeit eines jeden Paares von Wellen 26, 27 bzw. 28, 29 bzw. 30, 31 voneinander abweichen. Ferner besteht die Möglichkeit, daß die Wellen 26 bis 31 derart angetrieben werden, daß zumindest das mittlere Wellenpaar 28, 29 gleichsinnig, wohingegen die angrenzenden Wellenpaare 26, 27 bzw. 30 und 31 gegensinnig laufen. Hierzu kann eine der mittleren Wellen 28, 29 über einen gesonderten also dritten Motor angetrieben werden.

Von jeder Welle, von der in Fig. 12 rein beispielhaft die Welle 26 dargestellt ist, gehen Stabelemente 40 aus, die eine Rechteckform und senkrecht zur Drehrichtung plane Längsseiten aufweisen. Die Flachquaderelemente 40 weisen demzufolge sowohl in Längsrichtung als auch in Querrichtung, also entlang der Linie 41 eine Rechteckgeometrie auf. Die Zerreißelemente 40 sind durch Abstandselemente beabstandet zueinander auf der Welle 26 angeordnet, die im Bereich der Zerreißelemente 40 eine Sechseckform aufweisen kann.

Um ein sicheres Festklemmen der Zerreißelemente 40 sicherzustellen, weisen diese von der zur Drehrichtung abgewandten Längsseite 42 ausgehend einen Schlitz 43 auf, der sich bis zur Bohrung 45 erstreckt, die von der Welle 26 durchsetzt wird. Im Bereich des Schlitzes gehen von der Längsseite 42 innerhalb der Zerreißelemente 40 erstreckende Schraubelemente 44 aus, um das Flachquaderelement 40 auf der Welle 26 in einem Umfang festklemmen zu können, daß eine Unverrückbarkeit gegeben ist.

Die von den einzelnen Wellen 26, 27, 28, 29, 30, 31 abragenden Zerreißelemente 40 verlaufen zueinander derart versetzt, daß die Zerreißelemente 40 eines jeden Wellenpaares und zu dem benachbarten Paar von Wellen versetzt zueinander verlaufen. Ferner bilden die Zerreißelemente 40 jeder Welle 26, 27, 28, 39, 30, 31 eine Umhüllende, wobei die Umhüllenden der oberen Wellenpaare 26, 27 und 28, 29 sich durchdringen, wohingegen die Umhüllenden der unteren Wellenpaare 28, 29 und 30, 31 beabstandet zueinander verlaufen oder sich gerade berühren, wie insbesondere die Fig. 9 und 10 verdeutlichen.

Die Anordnungen haben sich als sehr effektiv für das Shreddern eines großen Bereichs von erfindungsgemäßen Materialien gezeigt, von Automobilteilen über Laufschuhe, Videobänder, Computer, Tastaturen, elektronische Teile allgemein, Spielzeug, Glas, Flaschen etc.. Diese Auflistung ist gewiß nicht enumerativ, da der Shredder ohne weiteres auf einen großen Bereich von Materialien auslegbar ist.

Es sei darauf hingewiesen, daß sich die obige Beschreibung auf eine bevorzugte Ausführungsform rein beispielhaft bezieht und daß eine Vielzahl von Veränderungen offensichtlich für diejenigen sind, die auf dem zur Diskussion stehenden Gebiet tätig sind. Der Schutzumfang der Erfindung ist durch die Ansprüche bestimmt.

## Patentansprüche

1. Shredder (1, 25) mit zumindest einem ersten und einem zweiten Paar von Wellen (7, 8, 9, 10, 11, 12, 26, 27, 28, 29 30, 31) mit von diesen abragenden Zerkleinerungselementen (16, 40), wobei jedes Paar der Wellen in einer vorzugsweise horizontal verlaufenden Ebene angeordnet ist, die parallel zur jeweiliges weiteres Paar der Wellen aufnehmenden Ebene verläuft, und wobei zumindest die Wellen eines Paares gegensinnig laufen und zumindest die Wellen eines weiteren und/oder des Paares voneinander abweichende Umdrehungsgeschwindigkeiten aufweisen,
**dadurch gekennzeichnet**,
daß die von der Welle (7, 8, 9, 10, 11, 12, 26, 27, 28, 29, 30, 31) ausgehenden Zerkleinerungselemente (16, 40) flachquaderförmige Stäbe sind, wobei jeweils zwei diametral zu der Welle verlaufende Zerkleinerungselemente Abschnitte eines der von der Welle durchsetzten flachquaderförmigen Stabs sind.

2. Shredder nach Anspruch 1,
**dadurch gekennzeichnet**,
daß die von der Welle (7, 8, 9, 10, 11, 12, 26, 27, 28, 29, 30, 31) ausgehenden Zerkleinerungselemente (16, 40) in Längsrichtung der Welle betrachtet fluchtend zueinander verlaufen und eine einzige Linie oder ein vorzugsweise rechtwinkliges Kreuz bilden.

3. Shredder nach Anspruch 1 oder 2,
**dadurch gekennzeichnet**,
daß drei Paare von Wellen (7, 8, 9, 10, 11, 12, 26, 27, 28, 29, 30, 31) übereinander angeordnet sind, wobei zumindest die Wellen eines Paares sich gleichsinnig mit voneinander abweichender Umdrehungsgeschwindigkeit laufen.

4. Shredder nach zumindest einem der vorhergehenden Ansprüche,
**dadurch gekennzeichnet,**
daß der drei Paare von Wellen (7, 8, 9, 10, 11, 12, 26, 27, 28, 29, 30, 31) umfassende Shredder (1, 25) zumindest zwei Motore (14, 15) zum Antreiben der Wellen (7, 8, 9, 10, 11, 12, 26, 27, 28, 29, 30, 31) umfaßt, daß vorzugsweise ein erster Motor vier Wellen (7, 8, 9, 11, 27, 28, 29, 31) und ein zweiter Motor zwei Wellen (10, 12, 26, 30) antreibt, wobei insbesondere der erste Motor die Wellen eines Paares sowie jeweils eine Welle der zwei weiteren Paare antreibt, oder daß der erste Motor drei Wellen und ein dritter Motor die verbleibende vierte Welle antreibt.

5. Shredder nach zumindest einem der vorhergehenden Ansprüche,
**dadurch gekennzeichnet,**
daß die Wellen (26, 27) des Shredder-einlaßseitigen Paares in gegensinnige und das nachfolgende Paar von Wellen (28, 29) in gleichsinnige Drehbewegung versetzbar sind, wobei eine der sich gleichsinnig drehenden Wellen über einen gesonderten Antrieb drehbar ist.

6. Shredder nach zumindest einem der vorhergehenden Ansprüche,
**dadurch gekennzeichnet,**
daß die Zerkleinerungselemente (40) von zwei aufeinanderfolgenden Paaren von Wellen (28, 29; 30, 31) peripher eine Umhüllende bilden, die sich berühren oder nahezu berühren.

7. Shredder nach zumindest einem der vorhergehenden Ansprüche,
**dadurch gekennzeichnet**,
daß die Zerkleinerungselemente (40) des einlaßseitigen und des nachfolgenden Paares der Wellen (26, 27; 28 29) ineinandergreifen.

8. Shredder nach zumindest einem der vorhergehenden Ansprüche,
**dadurch gekennzeichnet**,
daß jedes stabförmige Zerkleinerungselement (40) einen zum Festklemmen auf der Welle (26) sich bis zu dieser hin erstreckenden und durch Spann- wie Schraubelemente (44) veränderbaren Schlitz (43) aufweist, wobei der Schlitz von zur Drehrichtung abgewandter Längsseite (42) ausgeht.

9. Shredder nach zumindest einem der vorhergehenden Ansprüche,
**dadurch gekennzeichnet**,
daß jeweils ein in einer Ebene angeordnetes Paar von Wellen (7, 10; 8, 11; 9, 12) von einem Rahmen (19, 20, 21) aufgenommen ist, der mit dem Gehäuse des Shredders oder entsprechenden Rahmen lösbar verbunden ist.

10. Shredder nach zumindest einem der vorhergehenden Ansprüche,
**dadurch gekennzeichnet,**
daß das Gehäuse (4) modular aus mehreren übereinander anordbaren Rahmen (19, 20, 21) aufgebaut ist, wobei in jedem Rahmen zumindest ein Paar von Wellen (7, 10; 8, 11; 9, 12) gelagert ist.

11. Shredder nach zumindest einem der vorhergehenden Ansprüche,
**dadurch gekennzeichnet,**
daß das Gehäuse (4) modular aufgebaut ist, wobei in zwischen Gehäuseteilen verlaufenden Trennflächen (22, 23, 24) die Wellen (7, 10; 8, 11; 9, 12) gelagert sind.

12. Shredder (25) mit zumindest drei Paaren von Wellen (26, 27, 28, 29, 30, 31) mit von diesen abragenden Zerreißelementen (40), wobei jedes Paar in einer von vorzugsweise horizontal und parallel zueinander verlaufenden Ebenen angeordnet ist, und wobei zumindest die Wellen eines Paares gegensinnig laufen und zumindest die Wellen eines weiteren und/oder des Paares voneinander abweichende Umdrehungsgeschwindigkeiten aufweisen,
**dadurch gekennzeichnet**,
daß die von der Welle ausgehenden Zerkleinerungselemente (40) im Schnitt eine Rechteckform aufweisende Stabelemente sind, daß jeweils zwei diametral zu der Welle (26, 27, 28, 29, 30, 31) verlaufende Zerkleinerungselemente Abschnitte eines der von der Welle durchsetzten Stabelemente sind, daß die Welle eines zwischen einem oberen und einem unteren Wellenpaar (26, 27; 30, 31) angeordneten Paares (28, 29) in gleichsinnige, jedoch voneinander abweichende Umdrehungsgeschwindigkeiten und die benachbarten Paare von Wellen gegensinnig antreibbar sind.

## Claims

1. Shredder (1, 25) with at least one first and one second pair of shafts (7, 8, 9, 10, 11, 12, 26, 27, 28, 29, 30, 31) with size-reducing elements (16, 40) projecting therefrom, wherein each pair of shafts is arranged in a preferably horizontally extending plane which extends parallel to the plane receiving the respective further pair of shafts, and wherein the shafts of at least one pair run in opposite directions and the shafts of at least one further pair and/or of the pair have different rotational speeds, characterised in that the size-reducing elements (16, 40) issuing from the shaft (7, 8, 9, 10, 11, 12, 26, 27, 28, 29, 30, 31) are flat parallelepiped rods, wherein two size-reducing elements extending diametrically to the shaft in each case are portions of a flat parallelepiped rod penetrated by the shaft.

2. Shredder according to claim 1, characterised in that the size-reducing elements (16, 40) projecting from the shaft (7, 8, 9, 10, 11, 12, 26, 27, 28, 29, 30, 31) are aligned with one another, viewed in the longitudinal direction of the shaft, and form a single line or a preferably right-angled cross.

3. Shredder according to claim 1 or 2, characterised in that three pairs of shafts (7, 8, 9, 10, 11, 12, 26, 27, 28, 29, 30, 31) are arranged one above the another, wherein the shafts of at least one pair run in opposite directions and at different speeds from one another.

4. Shredder according to at least one of the preceding claims, characterised in that the shredder (1, 25) comprising three pairs of shafts (7, 8, 9, 10, 11, 12, 26, 27, 28, 29, 30, 31) comprises at least two motors (14, 15) for driving the shafts (7, 8, 9, 10, 11, 12, 26, 27, 28, 29, 30, 31), in that preferably a first motor drives four shafts (7, 8, 9, 11, 27, 28, 29, 31) and a second motor drives two shafts (10, 12, 26, 30), wherein, in particular, the first motor drives the shafts of a pair and a shaft of the two further pairs in each case, or in that the first motor drives three shafts and a third motor drives the remaining fourth shaft.

5. Shredder according to at least one of the preceding claims, characterised in that the shafts (26, 27) of the shredder inlet-side pair can be rotated in opposite directions and the subsequent pair of shafts (28, 29) can be rotated in the same direction, wherein one of the shafts rotating in the same direction can be rotated by means of a separate drive.

6. Shredder according to at least one of the preceding claims, characterised in that the size-reducing elements (40) of two successive pairs of shafts (28, 29; 30, 31) form a peripheral envelope which touch or almost touch.

7. Shredder according to at least one of the preceding claims, characterised in that the size-reducing elements (40) of the inlet-side and of the subsequent pair of shafts (26, 27; 28, 29) mesh with one another.

8. Shredder according to at least one of the preceding claims, characterised in that each rod-shaped size-reducing element (40) has a slot (43) for clamping to the shaft (26), which extends to the shaft and which can be adjusted by clamping and screwing elements (44), wherein the slot issues from the longitudinal side (42) remote from the direction of rotation.

9. Shredder according to at least one of the preceding claims, characterised in that in each case one pair of shafts (7, 10; 8, 11; 9, 12) arranged in a plane is received by a frame (19, 20, 21) which is detachably connected to the housing of the shredder or corresponding frame.

10. Shredder according to at least one of the preceding claims, characterised in that the housing (4) is constructed in modular fashion from a plurality of frames (19, 20, 21) which can be arranged one above the another, wherein at least one pair of shafts (7, 10; 8, 11; 9, 12) is mounted in each frame.

11. Shredder according to at least one of the preceding claims, characterised in that the housing (4) is constructed in modular fashion, wherein the shafts (7, 10; 8, 11; 9, 12) are mounted in separating faces (22, 23, 24) extending between housing parts.

12. Shredder (25) with at least three pairs of shafts (26, 27, 28, 29, 30, 31) with shredding elements (40) projecting therefrom, wherein each pair is arranged in a plane extending preferably horizontally and parallel to one another, and wherein the shafts of at least one pair run in opposite directions and the shafts of at least one further pair and/or of the pair have different rotational speeds, characterised in that the size-reducing elements (40) issuing from the shaft are rods which have a rectangular shape in section, in that in each case two size-reducing elements extending diametrically to the shaft (26, 27, 28, 29, 30, 31) are portions of one of the rods penetrated by the shaft, in that the shaft of a pair (28, 29) arranged between an upper and lower shaft pair (26, 27; 30, 31) can be driven in the same direction, but at different speeds from one another and the adjacent pairs of shafts can be driven in opposite directions.

## Revendications

1. Déchiqueteur (1, 25) comportant au moins une première et une seconde paire d'arbres (7, 8, 9, 10, 11, 12, 26, 27, 28, 29, 30, 31), avec des éléments déchiqueteurs (16, 40) en saillies sur ces arbres, chaque paire d'arbres étant placée dans un plan de préférence horizontal et parallèle au plan recevant chaque autre paire d'arbres, et au moins les arbres d'une paire tournent en sens opposé et au moins les arbres d'une autre et/ou de la paire ont des vitesses de rotation différentes,
caractérisé en ce que
les éléments déchiqueteurs (16, 40) portés par les arbres (7, 8, 9, 10, 11, 12, 26, 27, 28, 29, 30, 31) sont des barres en forme de quadrangle plat, et chaque fois deux éléments déchiqueteurs diamétralement opposés par rapport à l'arbre sont des segments d'une des barres en forme de quadrangle plat traversées par l'arbre.

2. Déchiqueteur selon la revendication 1,
caractérisé en ce que
les éléments déchiqueteurs (16, 40) portés par les arbres (7, 8, 9, 10, 11, 12, 26, 27, 28, 29, 30, 31), sont alignés les uns aux autres dans la direction longitudinale des arbres et forment une seule ligne ou une croix de préférence à l'équerre.

3. Déchiqueteur selon l'une quelconque des revendications 1 ou 2,
caractérisé par
trois paires d'arbres (7, 8, 9, 10, 11, 12, 26, 27, 28, 29, 30, 31), superposées,
au moins les arbres d'une paire tournant dans le même sens à une vitesse de rotation différente.

4. Déchiqueteur selon au moins l'une quelconque des revendications précédentes,
caractérisé en ce que
le déchiqueteur (1, 25) comprenant trois paires d'arbres (7, 8, 9, 10, 11, 12, 26, 27, 28, 29, 30, 31), comprend au moins deux moteurs (14, 15) pour entraîner les arbres (7, 8, 9, 10, 11, 12, 26, 27, 28, 29, 30, 31),
et de préférence un premier moteur entraîne quatre arbres (7, 8, 9, 11, 27, 28, 29, 31) et un second moteur entraîne deux arbres (10, 12, 26, 30), en particulier le premier moteur entraînant les arbres d'une paire et chaque fois un arbre de deux autres paires, ou
le premier moteur entraîne trois arbres et un troisième moteur entraîne le quatrième arbre restant.

5. Déchiqueteur selon au moins l'une quelconque des revendications précédentes,
caractérisé en ce que
les arbres (26, 27) de la paire d'entrée du déchiqueteur peuvent tourner en sens opposé, et les arbres (28, 29) de la paire suivante dans le même sens, l'un des arbres tournant dans le même sens étant entraîné par un moyen d'entraînement particulier.

6. Déchiqueteur selon au moins l'une quelconque des revendications précédentes,
caractérisé en ce que
les éléments déchiqueteurs (40) de deux paires successives d'arbres (28, 29 ; 30, 21) forment par leur périphérie une enveloppe, et ces enveloppes se touchent ou se touchent presque.

7. Déchiqueteur selon au moins l'une quelconque des revendications précédentes,
caractérisé en ce que
les éléments déchiqueteurs (40) de la paire d'arbres d'entrée et de la paire suivante d'arbres (26, 27 ; 28, 29) s'interpénètrent.

8. Déchiqueteur selon au moins l'une quelconque des revendications précédentes,
caractérisé en ce que
chaque élément déchiqueteur (40) en forme de barre comporte une fente (43), pour le serrage sur l'arbre (26), cette fente s'étendant jusqu'à celui-ci et pouvant être modifiée par des éléments de serrage ou de vissage (44), la fente partant du grand côté (42) non tournée dans le sens de rotation.

9. Déchiqueteur selon au moins l'une quelconque des revendications précédentes,
caractérisé en ce que
chaque fois une paire d'arbres (7, 10 ; 8, 11 ; 9, 12) située dans un plan est reçue par un châssis (19, 20, 21) relié de manière amovible au carter du déchiqueteur ou à un châssis correspondant.

10. Déchiqueteur selon au moins l'une quelconque des revendications précédentes,
caractérisé en ce que
le carter (4) a une construction modulaire formée de plusieurs châssis superposés (19, 20, 21), et chaque châssis reçoit au moins une paire d'arbres (7, 10 ; 8, 11 ; 9, 12).

11. Déchiqueteur selon au moins l'une quelconque des revendications précédentes,
caractérisé en ce que
le carter (4) est de construction modulaire et les arbres (7, 10 ; 8, 11 ; 9, 12) sont installés dans des surfaces de séparation (22, 23, 24) entre les parties de carter.

12. Déchiqueteur (25) avec au moins trois paires d'arbres (26, 27, 28, 29, 30, 31) et des éléments déchiqueteurs (40) en saillie de ces arbres,
chaque paire étant placée dans un plan de préférence horizontal et parallèle l'un à l'autre, et au moins les arbres d'une paire tournant en sens opposé et au moins les arbres d'une autre paire et/ou de la paire ayant des vitesses de rotation différentes,
caractérisé en ce que
les éléments déchiqueteurs (40) portés par les arbres sont des éléments de barre ayant en section une forme rectangulaire, et chaque fois deux éléments déchiqueteurs diamétralement opposés par rapport à l'arbre (26, 27, 28, 29, 30, 31) sont les segments d'un des éléments de barre traversés par les arbres,
les arbres d'une paire (28, 29) prévue entre une paire d'arbres supérieure et une paire d'arbres inférieure (26, 27 ; 30, 31) pouvant tourner dans le même sens, mais à une vitesse de rotation différente l'un de l'autre et les paires d'arbres voisins pouvant être entraînées en sens opposé.
